# EUROPÄISCHE PATENTSCHRIFT

(11) **EP 1 191 294 B1**
(45) Veröffentlichungstag und Bekanntmachung des Hinweises auf die Patenterteilung: **11.08.2004**
(21) Anmeldenummer: 00120326.4
(22) Anmeldetag: 15.09.2000
(51) Int. Cl.: F26B 17/12, F26B 25/08

(54) **Trockenanlage in Paneelbauweise**
Drying plant construction using panels
Installation de séchage à construction de panneaux

(43) Veröffentlichungstag der Anmeldung: 27.03.2002
(73) Patentinhaber: Schmidt-Seeger AG, 92335 Beilngries (DE)
(72) Erfinder: Schmidt, Willibald, 92339 Beilngries (DE)
(74) Vertreter: Alber, Norbert, Dipl.-Ing.

(56) Entgegenhaltungen:
- WO-A-83/01502
- DE-A- 2 451 056
- DE-A- 3 734 818
- DE-A- 19 748 348
- DE-B- 1 012 261
- DE-C- 445 818
- DE-U- 1 818 382
- FR-A- 2 633 707
- GB-A- 382 075
- US-A- 4 296 540

## Beschreibung

Die Erfindung betrifft eine Trocknungsanlage zum Trocknen von rieselfähigen Produkten, insbesondere zum Trocknen von Getreide gemäß dem Oberbegriff des Anspruchs 1.

Eine derartige Anlage ist aus des DE-A- 1 012 261 bekannt.

Bei einer solchen Trocknungsanlage wird das zu trocknende Gut in der Regel von oben in einen Trocknungsturm eingebracht, in dem es während des Durchlaufs mittels Warmluft getrocknet wird. Im Trocknungsturm sind eine Vielzahl von Warmluft durchströmter Trocknungsmodule angeordnet, die aus im wesentlichen horizontal verlaufenden, umgekehrt V-förmigen, Firstblechen bestehen, die beabstandet parallel nebeneinander und in mehreren Lagen übereinander so angeordnet sind, daß in der nächst tieferen Lage der First jeweils im Zwischenraum zwischen den Firsten der darüberliegenden Lage angeordnet ist.

Die Firstbleche sind an ihren stirnseitigen Enden in Stirnblechen befestigt. Das Trocknungsgut läuft auf die Oberseite eines Firstbleches, wird dort seitlich nach unten abgeleitet und fällt auf das Firstblech der nächsten oder übernächsten darunterliegenden Lage von Firstblechen. Die mit Warmluft durchströmten Firstbleche ergeben bei sinnvoller Anordnung eine gleichmäßige Warmluftverteilung über den Modulquerschnitt.

An zwei Seiten des Trockenturms sind deshalb weitere Türme vorgesehen, um die durch den Trockenturm geleitete Warmluft zu- und abzuführen. Der Turm zum Zuführen der Warmluft wird dabei als Zulufthaube und der Turm zum Abführen der Luft als Ablufthaube bezeichnet. Das Temperaturgefälle zwischen Zuluftseite und Abluftseite hängt vom beabsichtigten Trocknungsvermögen ab, und darüber hinaus vom Grad des Wärmeverlustes durch die Außenhaut der Trockenanlage, welche wiederum von der Luftdichtigkeit als auch der Isolierung bzw. den Wärmedurchgangskoeffizienten dieser Außenhaut abhängt. Die Frage, ob und in welchem Maß die Außenhaut isoliert werden muß, hängt jedoch nicht ausschließlich wirtschaftlich von den Kosten des Energielieferanten ab, sondern von der Forderung nach einer gleichmäßigen Temperaturverteilung und damit auch von einem gleichmäßigen Trocknungsverlauf über den gesamten Querschnitt der Trockensäule.

Zudem ist die Vermeidung von Kondenswasser speziell in der Ablufthaube als ein Grund für die Forderung nach einer Isolierung anzusehen.

Bei bisher bekannten Trockenanlagen besteht der Trockenturm aus aufeinander gestapelten Trockenmodulen. Die Zuluft- und Ablufthaube bestehen aus vielen untereinander verbundenen Blechteilen mit Aussteifungselementen, welche außen isoliert und mit dünnen Fassadenblechen verkleidet werden können.

Die übereinander angeordneten Trockenmodule und deren Zuluft- und Ablufthauben sind dabei zwar an Stützen, meist aus Stahlprofilen, befestigt, jedoch stellen diese Stahlstützen kein selbsttragendes Gerüst dar, sondern ergeben erst im Verbund mit den Trockenmodulen und der äußeren Verblechung ein standfestes Ganzes. Eine statische Berechnung dieser Bauweise und erst recht deren dynamische Belastungen war nie möglich, sondern derartige Trocknungsanlagen wurden immer nur nach Erfahrungswerten ausgelegt. Erst recht war es nicht möglich, schwere Elemente wie Entstaubungsanlagen im oberen Bereich der Trockungsanlage anzuordnen. Statt dessen wurde der untere Teil, also der auf dem Untergrund aufsitzende Bereich, aus einem sehr stabilen Untergestell aus Stahlprofilen erstellt, und darin die schweren elektrischen und beweglichen mechanischen Elemente (Lüfter, Motoren, Staubabscheider, Lufterhitzer) untergebracht. Erst auf diesem Grundgestell wurde in integrierter Bauweise die Trocknungsanlage erstellt.

Aus der DE-A-1 012 261 ist ein Trockenturm bekannt, der aus aufeinander gestapelten Trockenmodulen besteht, die wiederum jeweils vier sich paarweise gegenüberliegende Seitenwände aufweisen. Für den Fall, dass Fassadenbleche zur Wärmeisolierung und/oder zusätzliche Elemente, wie z.B. Entstaubungsanlagen im oberen Bereich des Trockenturms angeordnet werden sollen, werden die Trockenmodule durch Streben und Stützen stabilisiert, um den gewachsenen Stabilitätsanforderungen zu genügen.

Ausgehend vom Stand der Technik gemäß DE-A-1 012 261 ist der Fachmann vor die Aufgabe gestellt, eine Trockenanlage mit eine Trockenturm zu schaffen und ein Verfahren zum Erstellen eines derartigen Trockenturms anzugeben, bei der die Stabilität verbessert ist und gleichzeitig die einzelnen Module bei verringertem Gewicht einfacher und kostengünstiger herstellbar und zu montieren sind.

Gelöst wird diese Aufgabe gemäß der Erfindung durch die in den unabhängigen Ansprüchen 1, 11 und 13 angegebenen Merkmale. Zweckmäßige Ausgestaltungen der Erfindung ergeben sich aus den Unteransprüchen.

Erfindungsgemäß ist zumindest der Trockenturm aus einem Gerüst aus Längsund Querstreben gebildet, das auch ohne eingesetzte Trockenmodule selbsttragend und stabil ist, und die Trockenanlage an der Außenseite mit Paneelen verkleidet, die, falls gewünscht, eine Isolationsschicht aufweisen können. Vorzugsweise werden Sandwichpaneele verwendet, die dreischichtig aufgebaut sind und aus einer dünnen inneren und äußeren Wandung, meist aus Metall, und einem inneren Isolierstoff bestehen. Zum Tragen der Trockenmodule sind am Gerüst entsprechende Verbindungs- bzw. Haltemittel vorgesehen

Die Zuluft- und Ablufthaube weisen vorzugsweise ebenfalls ein selbsttragendes, stabiles Gerüst und eine Aussenverkleidung auf.

Wegen der relativ hohen Temperaturen in der Trockenanlage sollte jedoch kein geschäumtes Isoliermaterial, sondern (gepreßte) Mineralwolle verwendet werden. Gepresste Mineralwolle bietet nicht nur eine Wärmeisolierung, sondern gleichzeitig einen Brandschutz. Da die Beplankung mit derartigen Platten vorzugsweise über die gesamte Außenfläche der Trocknungsanlage durchgeht, stellt die so durchgehende Paneelbeplankung eine Brandschutzbarriere dar, die es ermöglicht, die Trocknungsanlage leer an brennbaren Gegenständen, etwa an Gebäuden, anzuordnen, als bei Verwendung analoger Sandwichpaneele mit geschäumtem Isoliermaterial, welches einen niedrigen Flammpunkt besitzt.

Wegen des mehrschichtigen Aufbaus der Paneele und der flächigen, meist geklebten, Verbindung zwischen den einzelnen Schichten der Paneele besitzen die Sandwichpaneele eine hohe Eigensteifigkeit, und vergrößern die Belastbarkeit des Traggerüstes zusätzlich, wenn die Paneele beispielsweise mittels selbstschneidender Schrauben von außen auf dem Gerüst befestigt werden.

Die Innenwandung der Sandwichpaneele besteht vorzugsweise nicht aus Stahlblech, sondern insbesondere aus Aluminium oder Edelstahl, um vor allem an der Ablufthaube eine Korrosion zu vermeiden. Die Außenwandung kann aus verzinktem Stahlblech oder ebenfalls Alu-Blech oder Edelstahl bestehen.

Das Traggerüst der Trockenanlage wird vorzugsweise komplett mit den Sandwichpaneelen verkleidet, die horizontal verlaufend über vorzugsweise die gesamte Länge bzw. Breite der Trockenanlage angeordnet sind, so daß nur an den Ecken Stoßkanten vorhanden sind. Die Stoßkanten selbst können z. B. mit Eckprofilen aus Aluminium abgedeckt werden.

Eine besonders einfache und schnelle Montage der Paneele kann durch eine Nut-Feder-Verbindung erreicht werden, indem die eine Längskante des Paneels eine nutartige in Längsrichtung durchgehende Vertiefung und die gegenüberliegende Kante einen analog zur Nut geformten, in Längsrichtung ebenfalls durchgehenden Fortsatz aufweist. Die Nut-Feder-Verbindung kann ebenfalls aus Metall, insbesondere Metallprofil, bestehen, das vorzugsweise von der Außenwandung thermisch getrennt ist. Neben der schnellen Montage bieten solche Sandwichelemente eine sehr gute Wärmeisolierung und hohe Luftdichtheit. Die Trockenanlage kann deshalb mit sehr geringem Energieeinsatz betrieben werden und ermöglicht somit eine wirtschaftliche Trocknung.

Eine weitere Verbesserung des Wirkungsgrades kann erreicht werden, wenn ein Teil der Warmluft nach Durchlaufen des Trockenturmes dem Warmluftkreislauf zurückgeführt wird. Zu diesem Zweck wird ein Teil der Warmluft, vorzugsweise etwa 30 %, von der Ablufthaube in die Zulufthaube zurückgeleitet. Das Rückführen der Warmluft erfolgt vorzugsweise durch den unteren Teil des Trockenturms.

Der Trockenturm umfaßt neben den Trockenmodulen Kühlmodule, die in einer unteren Modulebene angeordnet sind. Die Kühlmodule werden mit Kaltluft gekühlt, die sich beim Durchlaufen des Kühlmoduls erwärmt. Die erwärmte Kühlluft kann wiederum dem Warmluftkreislauf zugeführt werden, um somit den Wirkungsgrad der Anlage zu erhöhen.

Die Kühlluft wird vorzugsweise von der Seite der Ablufthaube in Richtung der Zulufthaube, also in entgegengesetzter Richtung zur Warmluft, geleitet und wird nach ihrer Erwärmung der Zuluft wieder zugegeben. Durch verschließbare Öffnungen in der Zulufthaube kann die Kühlzone in ihrer Größe an die verschiedenen Produkte angepaßt werden.

Wegen des stabilen, selbsttragenden Gerüsts können sämtliche Zusatzeinrichtungen, wie z. B. Gebläse und Ventilatoren an dem Gerüst befestigt werden und müssen nicht mehr, wie bislang, auf eigens errichteten Gestellen montiert werden. Außerdem ist es Dank des stabilen, selbsttragenden Gerüsts möglich, eine Entstaubungsanlage zum Entstauben der Abluft in die Trockenanlage zu integrieren.

Die Entstaubungsanlage kann insbesondere in einem separaten Raum im oberen Bereich der Trocknungsanlage angeordnet werden, wenn die Tragfähigkeit des Gerüsts entsprechend ausgelegt ist. Dies hat außerdem den Vorteil, daß kein zusätzlicher externer Entstaubungsraum vorgesehen sein muß und insbesondere keine zusätzliche Grundfläche für die Entstaubungsanlage erforderlich ist und wegen der Höhe der Positionierung und der Paneelverkleidung bereits ein gewisser Lärmschutz sowie Brandschutz erzielt wird. Auch wenn alle sonstigen elektrischen Motoren vorzugsweise in einen abgetrennten, von staubhaltigen Luftströmen freien Raum im unteren Teil des Trockners angeordnet werden, weist dies den Vorteil auf, daß auch hier Lärm- und Brandschutz durch die Verkleidung besteht, sowie alle gültigen Ex-Vorschriften eingehalten werden können.

Hinsichtlich des Aufbaus der Trocknungsanlage sind wegen der Eigenstabilität des Traggerüstes zwei unterschiedliche Vorgehensweisen möglich: Entweder wird zuerst das Traggerüst vollständig aufgebaut, und anschließend darin die Trocknungsmodule befestigt, wofür die Stabilität des Traggerüstes ausreicht und berechnet ist. Erst anschließend wird die Außenbeplankung mittels Paneelen aufgebracht.

Die andere und schnellere Methode besteht darin, vormontierte Baueinheiten, beispielsweise stockwerkartig übereinander anzuordnende Einheiten, zusammenzusetzen, die jeweils aus dem Traggerüst, den darin angeordneten Modulen und ggf. darin enthaltenen weiteren Elementen wie Rohrleitungen, Luftführungen etc. besteht. Diese vormontierten Einheiten können beispielsweise mittels Kran übereinandergesetzt und verschraubt und auf diese Art und Weise die Trocknungsanlage sehr schnell aufgebaut werden.

Dabei ist es insbesondere auch möglich, die in der untersten Etage des Traggerüstes stehenden großvolumigen Aggregate wie Lufterhitzer, Lüfter, Motoren auf dem Untergrund vorab aufzustellen und zu fixieren, und danach erst das Traggerüst dieser untersten Etage auf dem Untergrund aufzusetzen.

Die Beplankung mit Sandwichpaneelen erfolgt vorzugsweise erst nach vollständigem Aufbau der Trocknungsanlage als letzter Schritt. Denkbar ist jedoch auch bereits eine fertige Beplanung der einzelnen, vormontierten Einheiten vor deren Zusammensetzung, wobei dann lediglich die horizontalen Stoßfugen dicht verkleidet werden müßten, beispielsweise durch übergreifende Profilabdeckungen.

Die Erfindung wird nachstehend anhand der Fig. 1 bis 4 beispielhaft näher erläutert.

Es zeigen:
- Fig. 1: eine Seitenansicht einer Trockenanlage;
- Fig. 2: das Traggerüst der Trockenanlage in Fig. 1.
- Fig. 3: eine Querschnittsansicht der Trockenanlage in Fig. 1; und
- Fig. 4: ein Sandwichpaneel der Trockenanlage.

Die in Fig. 1 gezeigte Trockenanlage 1 umfaßt drei Türme 2, 3, 4, von denen der eigentliche Trockenturm 3 in der Mitte angeordnet ist. Am oberen Ende des Trockenturms 3 wird das zu trocknende Gut über eine Zufuhreinrichtung 5 in den Trockenturm eingebracht.

Die Trockenanlage umfaßt weiterhin eine Zulufthaube 2 und eine Ablufthaube 4, die an gegenüberliegenden Seiten des Trockenturms 3 angeordnet sind. Die Hauben 2, 4 dienen zum Zuführen bzw. Abführen von Warmluft, die durch Trockenmodule in den dazwischen liegenden Trockenturm 3 geleitet wird. Die mit Feuchtigkeit gesättigte Abluft wird schließlich zum Großteil durch einen Luftauslaß 6 ausgeblasen.

Ein kleinerer Teil der Abluft wird im unteren Bereich der Trockenanlage 1 von der Ablufthaube 4 zur Zulufthaube 2 zurückgeleitet und in einem Luftkreislauf zurückgeführt.

Der Trockenturm 3 umfaßt neben den Trockenmodulen (nicht gezeigt) auch ein Kühlmodul, das zum Kühlen des erwärmten Trockengutes dient. Das Kühlen des Trockengutes erfolgt mittels Kaltluft, die von der Ablufthaube in Richtung der Zulufthaube durch das Kühlmodul geleitet und dabei erwärmt wird. Die erwärmte Kühlluft wird zumindest teilweise in die Zulufthaube ausgeblasen und damit dem Warmluftkreislauf zugeführt.

Zumindest der Trockenturm 3 der Trockenanlage 1 besteht aus dem in Fig. 2 gezeigten Traggerüst. Das Traggerüst ist im wesentlichen aus Längsstreben 14 und Querstreben 15 gebildet, die durch diagonal angeordnete Zugstäbe 16 in üblicher Weise auf Druck beansprucht werden.

An seinen Außenseiten ist das Traggerüst mit Paneelen 17 verkleidet, die in einzelnen horizontalen Bahnen übereinandergeschichtet sind und die Trockenanlage 1 komplett bedecken.

Fig. 3 zeigt eine Trockenanlage mit dem Trockenturm 3 und den Zuluft- bzw. Ablufthauben 2, 4 im Querschnitt, bei der die Paneele jeweils horizontal über die gesamte Länge bzw. Breite der Trockenanlage 1 verlaufen, so daß nur an den Ecken Stoßkanten vorhanden sind. Dadurch wird eine hohe Luftdichtheit und ferner eine gepflegte Außenansicht der Anlage erreicht.

Fig. 4 zeigt eine Schnittansicht eines Sandwichpaneels 17, das vorzugsweise als Außenverkleidung verwendet wird. Das Paneel 17 ist dreischichtig aufgebaut, mit einer Innen- 9 und einer Außenwandung 10 und einer dazwischen liegenden Isolationsschicht 11. Die Isolationsschicht 11 besteht wegen der in der Trockenanlage auftretenden hohen Temperaturen nicht aus geschäumtem Kunststoff, sondern z. B. aus Mineralwolle. Die Innenwandung 9 des Paneels 17 besteht aus Aluminium oder Edelstahl, um einer Korrosion vorzubeugen. Die vertikalen Stoßkanten der Paneelbahnen 17 sind mit Eckprofilen 19 aus z.B. Aluminium abgedeckt.

Die Sandwichpaneele 17 haben außerdem zwei, eine an der Außenhaut / eine an der Innenhaut, horizontal verlaufende Nut-Feder-Verbindungen, die ebenfalls aus Metall bestehen und thermisch voneinander getrennt sind. Die Nut-Feder-Verbindung 18 besteht aus einer entlang einer Längskante des Paneels 17 durchgehenden nutartigen Vertiefung 18a in einer Schmalseite des Paneels, und einem analog geformten, in die Vertiefung 18a des nächsten Paneeles hineinpassenden, in Längsrichtung durchgehenden Vorsprung 18b an der gegenüberliegenden Schmalseite des Paneels 17. Derart ausgestattete Paneele 17 können einfach und schnell montiert werden und bieten eine sehr gute Wärmeisolierung.

Die Befestigung der Paneele 17 an dem Gerüst erfolgt vorzugsweise mittels selbstschneidender Schrauben, die von außen durch die Paneele 17 hindurch an entsprechenden Befestigungsabschnitten am Gerüst befestigt werden.

Die Trockenanlage 1 umfaßt weiterhin eine Entstaubungseinrichtung 6a, die im oberen Bereich der Trockensäule angeordnet und in dem Abluftkamin 6 integriert ist. Die Entstaubungseinrichtung wird ebenso wie alle anderen zusätzlichen Vorrichtungen, z. B. Gebläse oder Ventilatoren, vom Gerüst getragen.

## Patentansprüche

1. Trockenanlage zum Trocknen von rieselfähigen Produkten, insbesondere zum Trocknen von Getreide, umfassend
- einen Trockenturm (3) mit Trockenmodulen, in den das zu trocknende Gut eingebracht und dort mittels Warmluft getrocknet wird,
- eine Zulufthaube (2) zum Zuführen der Warmluft, und
- eine Ablufthaube (4) zum Abführen der Warmluft nach außen,
**dadurch gekennzeichnet, dass**
- zumindest der Trockenturm (3) aus einem Gerüst aus Längs- (14) und Querstreben (15) gebildet ist, das selbsttragend und eigenstabil ist, und das zusätzlich ausreichend stabil ist, um wenigstens die Trockenmodule zu tragen, und
- die Trockenanlage (1) wenigstens teilweise mit plattenförmigen Paneelen (17) verkleidet ist.

2. Trockenanlage nach Anspruch 1,
**dadurch gekennzeichnet, dass**
auch die Zuluft (2) und Ablufthaube (4) aus einem selbsttragenden, stabilen Gerüst gebildet sind.

3. Trockenanlage nach Anspruch 1 oder 2,
**dadurch gekennzeichnet, dass**
die Paneele (17) eine Isolierung (11) aus Mineralwolle, insbesondere gepresster Mineralwolle, aufweisen.

4. Trockenanlage nach einem der vorhergehenden Ansprüche,
**dadurch gekennzeichnet, dass**
die Paneele auf den Hauptaußenflächen eine Schutzschicht, insbesondere aus Metallblech, aufweist.

5. Trockenanlage nach einem der vorhergehenden Ansprüche,
**dadurch gekennzeichnet, dass**
die Paneele (17) eine Nut-Federverbindung (18) aufweisen.

6. Trockenanlage nach einem der vorhergehenden Ansprüche,
**dadurch gekennzeichnet, dass**
die Paneele (17) jeweils horizontal über die gesamte Länge bzw. Breite der Trockenanlage (1) verlaufen, so daß nur an den Ecken vertikale Stoßkanten vorhanden sind.

7. Trockenanlage nach Anspruch 5,
**dadurch gekennzeichnet, dass**
die Nut-Federverbindung (18) der Außen- und Innenwand (9, 10) der Paneele (17) thermisch getrennt ist.

8. Trockenanlage nach einem der vorhergehenden Ansprüche,
**dadurch gekennzeichnet, dass**
die Trockenanlage ein Kühlmodul zum Kühlen des Trockengutes mittels Kaltluft aufweist.

9. Trockenanlage nach Anspruch 8,
**dadurch gekennzeichnet, dass**
die durch das Kühlmodul geleitete Luft nach Erwärmung in den Luftkreislauf zurückgeführt wird.

10. Trockenanlage nach einem der vorhergehenden Ansprüche,
**dadurch gekennzeichnet, dass**
eine Entstaubungseinrichtung in die Trockenanlage (1) integriert ist, d. h. von dem Gerüst getragen wird, insbesondere in oder auf dem oberen Ende der Trocknungsanlage angeordnet sind.

11. Verfahren zum Erstellen einer Trockenanlage, gemäß Anspruch 1
**dadurch gekennzeichnet, dass**
- zunächst ein selbsttragendes Gerüst aus Längsstreben (14) und Querstreben (15) aufgebaut wird, insbesondere aus Stahlprofilen, und insbesondere mittels diagonalen Zugstäben (16) versteift wird,
- in das Gerüst anschließend die Trockenmodule eingebaut werden und
- zuletzt die Trockenanlage außen mit plattenförmigen Paneelen 17 verkleidet und durch feste Verbindung zwischen den Paneelen (17) und dem Gerüst das Gerüst zusätzlich versteift wird.

12. Verfahren nach Anspruch 11,
**dadurch gekennzeichnet, dass**
Lufterhitzer, Ventilatoren, Elektromotoren teilweise vor dem Erstellen des Gerüstes auf dem Untergrund montiert werden.

13. Verfahren zum Erstellen einer Trockenanlage, gemäß Anspruch 1
**dadurch gekennzeichnet, dass**
Montageeinheiten, bestehend aus einem Abschnitt des aus Längsstreben (14) und Querstreben (15) gebildeten, eigenstabilen Gerüstes und ausgestattet mit den darin unterzubringenden Trocknungsmodulen vormontiert und an der Baustelle miteinander verbunden, insbesondere mittels Kran übereinandergesetzt und miteinander verbunden, werden, und die Beplankung mit plattenförmigen Paneelen (17) nach Erstellen der übrigen Trockenanlage erfolgt.

14. Verfahren nach Anspruch 13,
**dadurch gekennzeichnet, dass**
das Beplanken der Trockenanlage mit plattenförmigen Paneelen (17) erfolgt, indem die Montageeinheiten auf der Außenseite bereits fertig mit plattenförmigen Paneelen (17) verkleidet sind und nach Zusammenbau der Montageeinheiten die insbesondere horizontalen Stoßfugen abgedichtet bzw. verkleidet werden.

15. Trockenanlage nach einem der Ansprüche 13 oder 14,
**dadurch gekennzeichnet, dass**
die Montageeinheiten über die gesamte Grundfläche der Trockenanlage, also Zulufthaube (2), Trockenturm (3) und Ablufthaube (4), horizontal durchgehen.

## Claims

1. Drying installation for drying flowing products, in particular for drying cereals, comprising:
- a drying tower (3) with drying modules in which the products to be dried are introduced and dried there with hot air,
- a fresh air bell (2) for introducing the hot air, and
- an used air bell (4) for exhausting the hot air to the exterior, **characterized in that**
- at least the drying tower (3) is built from a self-supporting skeleton comprising longitudinal (14) and transversal struts (15) and having its own stability, which is supplementary stable enough to support at least the drying modules, and
- the drying installation (1) is at least partially covered in plate shaped panels (17).

2. Drying installation according to claim 1, **characterized in that** the fresh air bell (2) as well as the used air bell (4) are likewise built from a stable, self-supporting skeleton.

3. Drying installation according to claim 1 or 2, **characterized in that** the panels (17) have a mineral wool insulation, in particular from pressed mineral wool.

4. Drying installation according to one of the preceding claims, **characterized in that** on their main exterior surfaces the panels have a protecting layer, in particular from sheet-metal.

5. Drying installation according to one of the preceding claims, **characterized in that** the panels have a groove elastic joining (18).

6. Drying installation according to one of the preceding claims, **characterized in that** each of the panels (17) is horizontally extending over the entire length and width respectively, of the drying installation (1) thus that vertical joining rims appear but in corners.

7. Drying installation according to claim 5, **characterized in that** the groove elastic joining (18) of the interior and exterior wall (9, 10) of the panels (17) is thermally insulated.

8. Drying installation according to one of the preceding claims, **characterized in that** the drying installation has a cooling module for cold air cooling of the dried products.

9. Drying installation according to claim 8, **characterized in that** the cooling module guided through air is directed back to the air circuit after having been heated.

10. Drying installation according to one of the preceding claims, **characterized in that** a dust filter equipped device is integrated into the drying installation (1), this meaning it is supported by the skeleton, in particular having been arranged into or on the superior end of the drying installation.

11. Procedure to build a drying installation according to claim 1, **characterized in that**
- firstly there is built a self-supporting skeleton from longitudinal (14) and transversal struts (15), in particular from steel sections, and in particular it is reinforced by means of an elongated rod (16),
- further on in skeleton there are introduced drying modules and
- in the end the drying installation is exteriorly covered in plate shaped panels (17) and the skeleton is supplementary reinforced by having the panels (17) tightly joined to the skeleton.

12. Procedure according to claim 11, **characterized in that** the air heaters, the fans, the electromotors, will be partially assembled on the ground before having the skeleton built.

13. Procedure to build a drying installation according to claim 1, **characterized in that** assembly units consisting of a segment of the skeleton built from longitudinal (14) and transversal struts (15), having its own stability and equipped with related drying modules, are pre-assembled and joined each other on the spot, in particular they are arranged one over the other by means of a crane and joined each other while the plate shaped panels (17) covering is effected only after the complete building of the drying installation.

14. Procedure according to claim 13, **characterized in that** the plate shaped panels (17) covering is effected **in that** the assembly units are already exteriorly covered in plate shaped panels (17), and after joining the assembly units, the joints, in particular the horizontal ones, are sealed and covered respectively.

15. Procedure according to claim 13 or 14, **characterized in that** the assembly units are horizontally extending over the entire base surface of the drying installation, therefore the fresh air bell (2), the drying tower (3) and the used air bell (4).

## Revendications

1. Installation de séchage pour le séchage des produits écoulants, spécialement pour le séchage des céréales, incluant:
- une tour de séchage (3), avec les modules de séchage, où les produits à sécher sont introduits est séchés à l'aide de l'air chaud,
- un compartiment pour l'air insufflé (2) pour l'alimentation de l'air chaud et
- un compartiment pour l'air pollué (4) pour l'évacuation de l'air chaud à l'extérieur, **caractérisé en ce que**,
- au moins la tour de séchage (3) est construite d'un squelette de poutres longitudinales (14) et transversales (15), étant autoportant et à propre stabilité et qui de manière supplémentaire est assez stable pour soutenir au moins les modules de séchage et
- l'installation de séchage (1) est recouverte au moins partiellement avec les panneaux (17) en forme de plaque.

2. Installation de séchage selon la revendication 1, **caractérisée en ce que**, les compartiments, pour l'air insufflé (2) et pour l'air pollué (4) sont aussi construits d'un squelette stable autoportant.

3. Installation de séchage selon la revendication 1 ou 2, **caractérisée en ce que**, les panneaux (17) présentent une isolation (11) en laine minérale, spécialement en laine minérale pressée.

4. Installation de séchage selon l'une des revendications antérieures, **caractérisée en ce que**, sur les surfaces extérieures principales, les panneaux présentent une couche protectrice, spécialement en tôle métallique.

5. Installation de séchage selon l'une des revendications antérieures, **caractérisée en ce que**, les panneaux (17) présentent un joint à ressort et cannelure (18).

6. Installation de séchage selon l'une des revendications antérieures, **caractérisée en ce que**, chacun des panneaux (17) se déroulent horizontalement sur toute la longueur respectivement largeur de l'installation de séchage (1), de sorte que seulement dans les coins il y ait des chants de jonction verticaux.

7. Installation de séchage selon la revendication 5, **caractérisée en ce que**, le joint à ressort et cannelure (18) de la paroi extérieure et intérieure (9, 10) des panneaux (17) est isolé du point de vue thermique.

8. Installation de séchage selon l'une des revendications antérieures, **caractérisée en ce que**, l'installation de séchage présente un module de refroidissement pour la réfrigération à l'air frais des produits séchés.

9. Installation de séchage selon la revendication 8, **caractérisée en ce que**, l'air conduit par le module de refroidissement après chauffage est dirigé en arrière dans le circuit d'air.

10. Installation de séchage selon l'une des revendications antérieures, **caractérisée en ce que**, un dispositif de dépoussiérage est intégré dans l'installation de séchage (1) cela signifiant que celui-ci est soutenu par le squelette, spécialement est disposé dans ou sur l'extrémité supérieure de l'installation de séchage.

11. Procédé pour la réalisation d'une installation de séchage selon la revendication 1, **caractérisé en ce que**,
- premièrement on construit un squelette autoportant de poutres longitudinales (14) et transversales (15), spécialement de profilés d'acier et spécialement sera rigidifié par l'intermédiaire des barres étirées en diagonale (16),
- en continuation on monte sur le squelette les modules de séchage et
- l'installation de séchage sera finalement recouverte à l'extérieur avec les panneaux (17) en forme de plaques et le squelette sera rigidifié de manière supplémentaire par une jonction étroite entre les panneaux (17) et le squelette.

12. Procédé selon la revendication 11, **caractérisé en ce que**, réchauffeurs d'air, ventilateurs et électromoteurs seront montés partiellement sur le sol avant de la réalisation du squelette.

13. Procédé pour la réalisation d'une installation de séchage selon la revendication 1, **caractérisé en ce que**, des unités de montage consistant d'un segment de squelette avec stabilité propre, construit des poutres longitudinales (14) et transversales (15) et équipé avec les modules de séchage afférents, sont montées dans un mode préliminaire et assemblées entre elles sur les lieux, spécialement sont assises l'une sur l'autre par l'intermédiaire d'une grue et assemblées entre elles et le recouvrement avec les panneaux (17) en forme de plaques a lieu après la réalisation complète de l'installation de séchage.

14. Procédé selon la revendication 13, **caractérisé en ce que**, le recouvrement de l'installation de séchage avec les panneaux (17) en forme de plaques a lieu par le fait que les unités de montage sont déjà prête-recouvertes sur la part extérieure avec les panneaux (17) en forme de plaques et après la réunion des unités de montage, les joints d'assemblage spécialement les joints d'assemblage horizontaux sont étanchés respectivement recouverts.

15. Installation de séchage selon la revendication 13 ou 14, **caractérisée en ce que**, les unités de montage s'assemblent horizontalement sur toute la surface de base de l'installation de séchage, donc le compartiment pour l'air insufflé (2), la tour de séchage (3) et le compartiment pour l'air pollué (4).
